# FASCICULE DE BREVET EUROPEEN

(11) **EP 2 743 787 B1**
(45) Date de publication et mention de la délivrance du brevet: **01.04.2015**
(21) Numéro de dépôt: 13183159.6
(22) Date de dépôt: 05.09.2013
(51) Int. Cl.: G04G 17/08, A44C 5/00

(54) **Dispositif électronique portable flexible**
Flexible tragbare elektronische Vorrichtung
Flexible portable electronic device

(30) Priorité: 17.12.2012 EP 12197485
(43) Date de publication de la demande: 18.06.2014
(73) Titulaire: The Swatch Group Research and Development Ltd., 2074 Marin (CH)
(72) Inventeur: Heck, Pascal, 3235 Erlach (CH); Nicolas, Cédric, 2000 Neuchâtel (CH)
(74) Mandataire: Giraud, Eric

(56) Documents cités:
- EP-A1- 0 074 006
- WO-A1-2011/103317
- US-A1- 2003 026 171

## Description

La présente invention concerne un dispositif électronique portable flexible. En particulier, la présente invention concerne un tel dispositif électronique portable flexible du type montre-bracelet.

Un dispositif électronique flexible se compose typiquement d'une bande flexible inférieure et d'une bande flexible supérieure solidarisée sur la bande flexible inférieure par exemple par collage ou thermo-soudage. Entre la bande flexible inférieure et la bande flexible supérieure est logé un ensemble électronique pour au moins élaborer une information. Dans le cas particulier d'une montre-bracelet flexible, cet ensemble électronique a pour but d'afficher notamment une information horaire et se compose, à cet effet, d'un dispositif d'affichage tel qu'une cellule d'affichage à cristal liquide et d'une plaquette de circuit imprimé sur laquelle sont montés les divers composants discrets et intégrés nécessaires au bon fonctionnement de la montre-bracelet tels que, notamment, une base de temps. La plaquette de circuit imprimé est reliée à la cellule d'affichage à cristal liquide ainsi qu'à une batterie au moyen d'une pluralités de connecteurs.

Les bandes flexibles inférieure et supérieure sont réalisées en un matériau souple tel qu'un d'un polymère qui se caractérise par une souplesse et une élasticité élevées. Parmi les polymères adaptés à une telle application, on peut citer certains élastomères tels que le caoutchouc naturel, le copolymère styrène-butadiène ou bien encore le polyuréthane thermoplastique. D'autres matériaux du type polymère thermoplastique souple tels qu'un polyamide ou un silicone sont également envisageables. Les dispositifs électroniques portables obtenus à partir de telles bandes flexibles sont destinés à être portés autour d'une partie d'un corps d'un utilisateur, typiquement le poignet. En position d'utilisation, ces dispositifs électroniques portables sont donc courbés, ce qui présente un inconvénient notable. En effet, les divers composants électroniques (cellule d'affichage à cristal liquide, plaquette de circuit imprimé, batterie) qui composent l'ensemble électronique d'élaboration de l'information sont généralement plus rigides que les bandes flexibles entre lesquelles ils sont emprisonnés. En fonction de l'agencement de ces composants électroniques dans le dispositif électronique portable, il se forme des zones localement plus rigides à la jonction entre deux de ces composants électroniques ou à la jonction entre l'un de ces composants électroniques et la matière plus souple des bandes flexibles. Dans ces zones localement plus rigides apparaissent alors des plis lorsque le dispositif électronique portable est porté par exemple autour du poignet. Ces plis sont non seulement inesthétiques mais peuvent aussi endommager les composants électroniques ou les connexions électriques à l'intérieur du dispositif électronique portable. Dans les cas les plus graves, la matière des bandes flexibles peut se déchirer à l'endroit des plis, ce qui conduit à la destruction irréversible du dispositif électronique flexible.

Le document WO 2011/103317 divulgue un dispositif électronique portable flexible selon le préambule de la revendication 1 annexée à la présente demande de brevet.

La présente invention a pour but de pallier ces inconvénients en procurant un dispositif électronique portable qui présente une courbure lisse et uniforme lorsqu'il est porté par exemple au poignet d'un utilisateur.

A cet effet, la présente invention concerne un dispositif électronique portable flexible tel que défini dans la revendication 1.

Selon une caractéristique complémentaire de l'invention, l'élément de renfort est doté d'une rigidité qui varie entre la rigidité de la première zone et la rigidité de la seconde zone entre lesquelles il fait la liaison.

Selon encore une autre caractéristique de l'invention, le corps souple est doté d'une rigidité qui est fonction de la forme ou de l'épaisseur de l'élément de renfort ou de la nature du matériau dans lequel est réalisé l'élément de renfort.

Grâces à ces caractéristiques, la présente invention procure un dispositif électronique portable flexible dans lequel l'élément de renfort permet de faire la transition entre une zone rigide correspondant à un composant électronique de l'ensemble électronique d'élaboration de l'information et une zone plus souple correspondant à la matière du corps souple du dispositif électronique portable flexible. De même, l'élément de renfort peut assurer la liaison entre deux zones rigides consécutives et espacées. Par le choix du matériau dans lequel est réalisé l'élément de renfort et par l'adaptation de son épaisseur et de ses dimensions, il est ainsi possible de réduire progressivement la rigidité du corps souple depuis une valeur élevée correspondant à la rigidité du composant électronique à une valeur plus faible correspondant à celle du corps souple. La transition entre une zone de rigidité élevée et une zone de rigidité plus faible ne se traduit donc plus par l'apparition de plis dans les bandes flexibles, ce qui améliore l'aspect esthétique du dispositif électronique portable et permet d'éviter que celui-ci ne se détériore.

D'autres caractéristiques et avantages de la présente invention ressortiront plus clairement de la description détaillée qui suit d'un mode de réalisation d'un dispositif électronique portable flexible selon l'invention, cet exemple étant donné à titre purement illustratif et non limitatif seulement en liaison avec le dessin annexé sur lequel la figure unique est une vue en perspective et en éclaté du dispositif électronique portable flexible selon l'invention entre les bandes flexibles inférieure et supérieure duquel est logé un élément de renfort.

La présente invention procède de l'idée générale inventive qui consiste à procurer un dispositif électronique portable flexible qui se présente sous la forme d'un corps souple destiné à être porté, par exemple, autour d'un poignet d'un utilisateur, et qui se distingue par l'absence de plis dans la matière dans laquelle est réalisé le corps souple. Pour atteindre cet objectif, la présente invention enseigne de disposer un élément de renfort entre une zone de rigidité élevée correspondant à la présence d'un composant électronique et une zone de rigidité plus faible correspondant à la matière du corps souple. En adaptant la forme, les dimensions, l'épaisseur ou encore la matière dans laquelle est réalisé l'élément de renfort, on ramène progressivement la valeur de la rigidité du corps souple d'une valeur élevée à une valeur réduite, de sorte qu'il n'apparaît pas de plis à la transition entre ces zones de rigidités différentes. L'esthétique du dispositif électronique portable est améliorée ainsi que sa résistance à l'usure.

La figure unique annexée à la présente demande de brevet est une vue en perspective et en éclaté du dispositif électronique portable flexible selon l'invention.

Désigné dans son ensemble par la référence numérique générale 1, le dispositif électronique portable est flexible et est destiné à être porté autours d'une partie d'un corps d'un utilisateur tel un poignet. Le dispositif électronique portable 1 comprend un corps souple 2 qui présente sensiblement la forme d'une bande ou d'un bracelet et qui se compose d'une bande flexible inférieure 4 et d'une bande flexible supérieure 6. La bande flexible inférieure 4 peut être réalisée en tout matériau plastique tel un élastomère. La bande flexible supérieure 6 se présente sous la forme d'un film plastique étanche solidarisé sur un périmètre 8 de la bande flexible inférieure 4. La solidarisation de la bande flexible supérieure 6 sur la bande flexible inférieure 4 peut se faire de toute manière appropriée comme le collage ou le thermo-soudage. Selon une variante, la bande flexible supérieure 6 peut être solidarisée sur toute la surface de la bande flexible inférieure 4.

Le dispositif électronique portable 1 a pour fonction de pouvoir au moins élaborer une information et, dans l'exemple préféré, élaborer et afficher une telle information. A cet effet, le dispositif électronique portable 1 comprend au moins un ensemble électronique 10 d'élaboration d'une information monté sur la bande flexible inférieure 4, du côté où est fixée la bande flexible supérieure 6. A cette fin, la bande flexible inférieure 4 présente, en un endroit de sa longueur, un logement 12 dans lequel est disposé l'ensemble électronique 10 pour élaborer et afficher une information.

Dans l'exemple représenté au dessin, l'ensemble électronique 10 d'élaboration et d'affichage d'une information comprend un dispositif d'affichage souple 14 tel qu'une cellule d'affichage à cristal liquide ou une cellule d'affichage à diodes organiques électroluminescentes montée sur une face supérieure 16 d'une plaquette de circuit imprimé 18. La plaquette de circuit imprimé 18 porte par ailleurs les divers composants électroniques discrets et intégrés 20 nécessaires au bon fonctionnement du dispositif électronique portable 1 tels que, notamment, une base de temps. Le montage est complété par une batterie souple 22 disposée du côté d'une face inférieure 24 de la plaquette de circuit imprimé 18, dans le logement 12 ménagé à cet effet dans la bande flexible inférieure 4.

Comme déjà mentionné ci-dessus, le dispositif électronique portable 1 selon l'invention est destiné à être porté autour d'une partie d'un corps d'un utilisateur comme le poignet. Le dispositif électronique portable 1 doit donc pouvoir être recourbé pour s'adapter au profil sensiblement circulaire du poignet de l'utilisateur. Les divers composants électroniques qui constituent l'ensemble électronique 10, à savoir le dispositif d'affichage 14, la plaquette de circuit imprimé 18 et la batterie 22 doivent donc présenter une certaine souplesse. On comprendra cependant que, bien qu'étant souples, ces divers composants électroniques présentent une rigidité supérieure à la rigidité des bandes flexibles inférieure 4 et supérieure 6 qui composent le corps souple 2 du dispositif électronique portable 1. Il se forme ainsi des zones localement plus rigides à la jonction entre deux de ces composants électroniques ou à la jonction entre l'un de ces composants électroniques et la matière plus souple des bandes flexibles.

Dans l'exemple représenté au dessin, on voit deux telles zones de jonction désignées par la flèche A entre les extrémités de la plaquette de circuit imprimé 18 et le corps souple 2 du dispositif électronique portable 1. Dans ces zones de jonction peuvent alors apparaître des plis lorsque le dispositif électronique portable 1 est porté par exemple autour du poignet. Ces plis sont non seulement inesthétiques, mais peuvent aussi endommager les composants électroniques ou les connexions électriques à l'intérieur du dispositif électronique portable 1. Dans les cas les plus graves, la matière des bandes flexibles inférieure 4 et supérieure 6. peut se déchirer à l'endroit des plis, ce qui conduit à la destruction irréversible du dispositif électronique portable 1 flexible.

C'est pourquoi, conformément à la présente invention, un premier et un second éléments de renfort 26a et 26b sont disposés entre la plaquette de circuit imprimé 18 et la batterie souple 22. Comme on le voit à l'examen du dessin, ces premier et second éléments de renfort 26a et 26b permettent d'assurer la transition entre la batterie souple 22 et la plaquette de circuit imprimé 18 qui est de plus grande dimension que la batterie souple 22. Les premier et second éléments de renfort 26a et 26b permettent donc d'assurer la transition entre une zone de première rigidité correspondant à la batterie souple 22 et une zone de seconde rigidité correspondant à la plaquette de circuit imprimé 18. Ces éléments de renfort 26a et 26b peuvent être indifféremment fixés sur la plaquette de circuit imprimé 18, sur la batterie souple 22 ou bien sur l'une des bandes flexibles inférieure 4 ou supérieure 6.

En outre, on voit sur le dessin que les premier et second éléments de renfort 26a et 26b s'étendent au-delà des limites géométriques de la plaquette de circuit imprimé 18 dans la direction longitudinale du dispositif électronique portable 1. Plus précisément, les premier et second éléments de renfort 26a et 26b présentent sensiblement une forme en flèche qui va en s'effilant au fur et à mesure que l'on s'éloigne des bords transversaux 28 de la plaquette de circuit imprimé 18. Les premier et second éléments de renfort 26a et 26b permettent donc également d'assurer la transition entre une zone de première rigidité correspondant à la plaquette de circuit imprimé 18 et une zone de seconde rigidité correspondant à la matière du corps souple 2 du dispositif électronique portable 1.

On comprend donc qu'en adaptant notamment la forme des premier et second éléments de renfort 26a et 26b, il est possible de ramener progressivement la valeur de la rigidité d'une valeur élevée correspondant à la zone d'empilement des composants électroniques, à savoir le dispositif d'affichage 14, la plaquette de circuit imprimé 18 et la batterie souple 22, à une valeur réduite correspondant à la matière du corps souple 2 du dispositif électronique portable 1, de sorte qu'il n'apparaît pas de plis à la transition entre ces zones de rigidités différentes. L'esthétique du dispositif électronique portable 1 est améliorée ainsi que sa résistance à l'usure.

On remarque dans le second élément de renfort 26b la présence de deux ouvertures 30 pour permettre la connexion des bornes de sortie 32 de la pile souple 22 sur la plaquette de circuit imprimé 18.

Il va de soi que l'invention n'est pas limitée au mode de réalisation qui vient d'être décrit et que diverses modifications et variantes simples peuvent être envisagées par l'homme du métier sans sortir du cadre de l'invention tel que défini par les revendications annexées. Il va notamment de soi que l'on peut aussi jouer sur l'épaisseur ou la matière dans laquelle est réalisé l'élément de renfort pour ramener progressivement la valeur de la rigidité du corps souple d'une valeur élevée à une valeur réduite.

## Revendications

1. Dispositif électronique portable flexible capable d'élaborer une information, ce dispositif électronique portable flexible (1) comprenant un corps souple (2) agencé pour pouvoir être fixé à une partie d'un corps d'un utilisateur, et au moins un ensemble électronique (10) pour élaborer une information, le corps souple (2) comprenant une bande flexible inférieure (4) et une bande flexible supérieure (6) solidarisée sur la bande flexible inférieure (4), l'ensemble électronique (10) d'élaboration de l'information étant logé entre la bande flexible inférieure (4) et la bande flexible supérieure (6), cet ensemble électronique (10) d'élaboration de l'information étant doté d'une première rigidité supérieure à une seconde rigidité dont est doté le corps souple (2), **caractérisé en ce que** le dispositif électronique portable flexible (1) comprend au moins un élément de renfort (26a, 26b) logé entre les bandes flexibles inférieure et supérieure (4, 6) et disposé uniquement dans la zone de jonction, le long de la direction longitudinale desdites bandes, entre une première zone de première rigidité et une seconde zone de seconde rigidité, et/ou uniquement dans la zone de jonction, le long de la direction longitudinale desdites bandes, entre deux zones consécutives de première rigidité.

2. Dispositif électronique portable flexible selon la revendication 1, **caractérisé en ce que** l'élément de renfort (26a, 26b) est doté d'une rigidité qui varie entre la rigidité de la première zone et la rigidité de la seconde zone entre lesquelles il fait la liaison.

3. Dispositif électronique portable flexible selon l'une quelconque des revendications 1 ou 2, **caractérisé en ce que** le corps souple (1) est doté d'une rigidité qui est fonction de la forme ou de l'épaisseur de l'élément de renfort (26a, 26b) ou de la nature du matériau dans lequel est réalisé l'élément de renfort (26a, 26b).

4. Dispositif électronique portable flexible selon l'une quelconque des revendications 1 à 3, **caractérisé en ce que** l'ensemble électronique (10) d'élaboration de l'information comprend au moins un composant parmi une plaquette de circuit imprimé (18) et une batterie souple (22), les éléments de renfort (26a, 26b) étant fixés sur la plaquette de circuit imprimé (18), sur la batterie souple (22) ou bien sur l'une des bandes flexibles inférieure (4) ou supérieure (6).

## Patentansprüche

1. Tragbare flexible elektronische Vorrichtung zur Verarbeitung einer Information, wobei die tragbare flexible elektronische Vorrichtung (1) einen biegsamen Körper (2) aufweist, der dazu ausgebildet ist, an einer Körperpartie eines Nutzers angeordnet zu werden und zumindest eine elektronische Baugruppe (10) aufweist, um eine Information zu verarbeiten, wobei der biegsame Körper (2) ein unteres flexibles Band (4) und ein oberes flexibles Band (6) aufweist, welches auf dem unteren flexiblen Band (4) befestigt ist, wobei die elektronische Baugruppe (10) zur Verarbeitung der Information zwischen dem unteren flexiblen Band (4) und dem oberen flexiblen Band (6) aufgenommen ist, wobei die elektronische Baugruppe (10) zur Verarbeitung der Information mit einer ersten Steifigkeit versehen ist, die größer als eine zweite Steifigkeit ist, mit welcher der biegsame Körper (2) versehen ist, **dadurch gekennzeichnet, dass** die tragbare flexible elektronische Vorrichtung (1) zumindest ein Verstärkungselement (26a, 26b) aufweist, welches zwischen den unteren und oberen flexiblen Bändern (4, 6) aufgenommen ist und einzig in einer Verbindungszone entlang der Longitudinalrichtung der Bänder zwischen einer ersten Zone der ersten Steifigkeit und einer zweiten Zone der zweiten Steifigkeit und/oder einzig in der Verbindungszone entlang der Longitudinalrichtung der Bänder zwischen zwei aufeinanderfolgenden Zonen der ersten Steifigkeit angeordnet ist.

2. Tragbare flexible elektronische Vorrichtung nach Anspruch 1, **dadurch gekennzeichnet, dass** das Verstärkungselement (26a, 26b) mit einer Steifigkeit versehen ist, die zwischen der Steifigkeit der ersten Zone und der Steifigkeit der zweiten Zone, zwischen welchen es die Verbindung herstellt, variiert.

3. Tragbare flexible elektronische Vorrichtung nach einem der Ansprüche 1 oder 2, **dadurch gekennzeichnet, dass** der biegsame Körper (2) mit einer Steifigkeit versehen ist, die von der Form oder der Dicke des Verstärkungselements (26a, 26b) oder von der Art des Materials abhängt, aus welchem das Verstärkungselement (26a, 26b) gebildet ist.

4. Tragbare flexible elektronische Vorrichtung nach einem der Ansprüche 1 bis 3, **dadurch gekennzeichnet, dass** die elektronische Baugruppe (10) zur Verarbeitung der Information zumindest eine Komponente zwischen einer Leiterplatine (18) und einer biegsamen Batterie (22) aufweist, wobei die Verstärkungselemente (26a, 26) auf der Leiterplatine (18), auf der biegsamen Batterie (22) oder sogar auf einem der unteren (4) oder oberen (6) flexiblen Bänder befestigt ist.

## Claims

1. Flexible portable electronic device capable of generating an item of information, said flexible portable electronic device (1) comprising a flexible body (2) arranged to be capable of attachment to a part of a user's body, and at least one electronic assembly (10) for generating an item of information, the flexible body (2) comprising a lower flexible band (4) and an upper flexible band (6) secured to the lower flexible band (4), the electronic assembly (10) for generating information being housed between the lower flexible band (4) and the upper flexible band (6), said electronic assembly (10) for generating information being provided with a first rigidity greater than a second rigidity with which the flexible body (2) is provided, **characterized in that** the flexible portable electronic device (1) includes at least one reinforcing element (26a, 26b) housed between the lower and upper flexible bands (4, 6) and disposed only in the joining area, along the longitudinal direction of said bands, between a first area of the first rigidity and a second area of the second rigidity, and/or only in the joining area along the longitudinal direction of said bands, between two consecutive areas of first rigidity.

2. Flexible portable electronic device according to claim 1, **characterized in that** the reinforcing element (26a, 26b) is provided with a rigidity that varies between the rigidity of the first area and the rigidity of the second area between which the reinforcing element forms the connection.

3. Flexible portable electronic device according to any of claims 1 or 2, **characterized in that** the flexible body (2) is provided with a rigidity which depends on the shape or on the thickness of the reinforcing element (26a, 26b) or on the nature of the material of which the reinforcing element (26a, 26b) is made.

4. Flexible portable electronic device according to any of claims 1 to 3, **characterized in that** the electronic assembly (10) for generating information includes at least one component from among a printed circuit board (18) and a flexible battery (22), the reinforcing elements (26a, 26b) being fixed on the printed circuit board (18), on the flexible battery (22) or on one of the lower (4) or upper (6) flexible bands.
